# FASCICULE DE BREVET EUROPEEN

(11) **EP 3 403 898 B1**
(45) Date de publication et mention de la délivrance du brevet: **01.01.2020**
(21) Numéro de dépôt: 18173308.0
(22) Date de dépôt: 18.05.2018
(51) Int. Cl.: B61L 25/00, B61L 27/00, B61L 19/06, B61L 3/12

(54) **PROCÉDÉ DE TRANSMISSION D'INFORMATIONS DE PILOTAGE À UN VÉHICULE FERROVIAIRE SYSTÈME D'ENCLENCHEMENT ET INSTALLATION FERROVIAIRE ASSOCIÉS**
ÜBERTRAGUNGSVERFAHREN VON STEUERINFORMATIONSDATEN AN EIN SCHIENENFAHRZEUG, ENTSPRECHENDES STELLWERKSYSTEM UND ENTSPRECHENDE SCHIENENANLAGE
METHOD FOR TRANSMITTING CONTROL INFORMATION TO A RAILWAY VEHICLE, ASSOCIATED ENGAGEMENT SYSTEM AND RAILWAY INSTALLATION

(30) Priorité: 19.05.2017 FR 1754482
(43) Date de publication de la demande: 21.11.2018
(73) Titulaire: ALSTOM Transport Technologies, 93400 Saint-Ouen (FR)
(72) Inventeur: RADOMIAK, Andre, 3001 HEVERLEE (BE); LESAINE, Thierry, 91250 TIGERY (FR); LANGLET, Patrick, 69330 MEYZIEU (FR)
(74) Mandataire: Lavoix

(56) Documents cités:
- HENRY J-L: "LE KVB AU SOL", REVUE GÉNÉRALE DES CHEMINS DE FER : RCGF, HC ÉDITIONS, FR, 1 décembre 2000 (2000-12-01), pages 21-33, XP001246778, ISSN: 0035-3183
- BINARD C ET AL: "BR Automatic Train Protection Trials - ACEC Transport's Automatic Train Protection System", PROCEEDINGS - INSTITUTION OF RAILWAY SIGNAL ENGINEERS, INSTITUTION OF RAILWAY SIGNAL ENGINEERS, GB, 14 février 1992 (1992-02-14), pages 1-10, XP001539868, ISSN: 0073-9839
- BUENO J ET AL: "La transmission par balises dans le système ERTMS - Essais de laboratoire", REVUE GÉNÉRALE DES CHEMINS DE FER : RCGF, HC ÉDITIONS, FR, vol. 169, 1 février 2008 (2008-02-01), pages 7-21, XP001537968, ISSN: 0035-3183

## Description

La présente invention concerne un procédé de transmission d'informations de pilotage à un véhicule ferroviaire au sein d'une installation ferroviaire.

La présente invention concerne également un système d'enclenchement et une installation ferroviaire comprenant un tel système d'enclenchement.

Dans le domaine des installations ferroviaires, il est connu, notamment du document CN 10194151 A1 d'utiliser un encodeur, dénommé LEU (pour « *Lineside Electronics Unit* » en anglais) dans la norme ETCS (pour « *European Train Control System* » en anglais), permettant de faire l'interface entre un système d'enclenchement et une balise de communication d'informations de pilotage à un véhicule ferroviaire.

Le système d'enclenchement est propre à transmettre un signal de commande à une unité de contrôle d'équipements ferroviaires installés à proximité d'une voie ferrée. En d'autres termes, le système d'enclenchement est propre à transmettre le signal de commande à l'unité de contrôle et l'unité de contrôle est propre à commander les équipements ferroviaires et notamment des relais des équipements ferroviaires en fonction du signal de commande.

L'encodeur est propre à interpréter le signal de commande pour en déduire les informations de pilotage à transmettre au véhicule ferroviaire via la balise de communication.

La balise de communication est destinée à être placée le long de la voie ferrée de manière à transmettre les informations de pilotage à un dispositif récepteur situé à bord du véhicule ferroviaire, lorsque ledit dispositif récepteur passe à proximité de la balise.

Cependant, dans les installations ferroviaires existantes la détermination des informations de pilotage à transmettre reste complexe et la gestion de la circulation du véhicule ferroviaire est à améliorer.

Le document "LE KVB AU SOL" de Henry J-L publié dans Revue Générale des Chemins de Fer: RCGF HC éditions le 1er décembre 2000, pages 21 à 23 décrit un système de contrôle de vitesse à balises qui utilise des données bord caractérisant le train et des données sol caractérisant la voie. Le document "BR Automatic Train Protection Trials - ACEC Transport's Automatic Train Protection System" de Binard C et al, publié dans Proceedings - Institution of Railway Signal Engineers, le 14 février 1992, pages 1 à 10 décrit un système de protection d'un train propre à transmettre des informations de pilotage au train.

Le but de l'invention est donc de proposer un procédé simplifié de transmission d'informations de pilotage à un véhicule ferroviaire, permettant d'optimiser la gestion de la circulation d'un véhicule ferroviaire.

A cet effet l'invention concerne un procédé de transmission d'informations de pilotage à un véhicule ferroviaire au sein d'une installation ferroviaire, l'installation ferroviaire comprenant :
- un système d'enclenchement propre à commander des équipements ferroviaires installés à proximité d'une voie ferrée,
- au moins une balise de transmission des informations de pilotage au véhicule ferroviaire, et
- pour chaque balise, un encodeur connecté entre le système d'enclenchement et la balise, l'encodeur comprenant un organe de mémorisation d'une liste de télégrammes associée à la balise, chaque télégramme comprenant des informations de pilotage relatives à une route à suivre par le véhicule ferroviaire,
le procédé comprenant les étapes suivantes :
- le calcul, par le système d'enclenchement, d'une route à suivre par le véhicule ferroviaire,
- la détermination, par le système d'enclenchement, en fonction de la route à suivre calculée, d'un identifiant de l'un des télégrammes de la liste de télégrammes associée à une prochaine balise vers laquelle le véhicule ferroviaire se déplace, et
- la transmission, par le système d'enclenchement, à destination de l'encodeur connecté à la prochaine balise, de l'identifiant.

Grâce à l'invention, la structure de l'encodeur est simplifiée et la détermination des informations de pilotage à transmettre au véhicule ferroviaire est centralisée au niveau du système d'enclenchement, de sorte que les risques d'erreurs de calcul sont limités et que le procédé de transmission des informations de pilotage est simplifié. Plus généralement, l'invention permet de centraliser les calculs complexes au niveau du système d'enclenchement qui a une vue de la circulation au niveau de la voie ferrée plus globale que l'encodeur.

Selon d'autres aspects avantageux de l'invention, le procédé comprend en outre une ou plusieurs des caractéristiques suivantes, prises isolément ou selon toutes les combinaisons techniquement admissibles :
- le procédé comprenant les étapes suivantes :
   + la sélection, par l'encodeur, en fonction de l'identifiant, du télégramme à transmettre à la prochaine balise, le télégramme à transmettre étant choisi parmi la liste de télégrammes,
   + l'envoi, par l'encodeur, à destination de la prochaine balise, du télégramme sélectionné, et
   + la communication par la prochaine balise du télégramme sélectionné à un dispositif récepteur situé à bord du véhicule ferroviaire ;
- chaque balise est propre à transmettre des informations de pilotage, pour le pilotage du véhicule ferroviaire dans une zone prédéterminée de la voie ferrée, et dans lequel pour chaque balise, le nombre de télégrammes appartenant à la liste de télégrammes associée à ladite balise, est fonction du nombre d'équipements ferroviaires de signalisation compris dans la zone prédéterminée et/ou d'un nombre de routes différentes compris dans la zone prédéterminée et propres à être empruntées par le véhicule ferroviaire depuis la balise ; et
- l'étape de calcul comprend le calcul d'une destination du véhicule ferroviaire, correspondant à la position de l'un des équipements ferroviaires de signalisation, et dans lequel, suite à l'étape de détermination, l'identifiant comprend un indicateur pour chaque équipement ferroviaire de signalisation compris dans la zone prédéterminée, et l'indicateur associé à l'équipement ferroviaire positionné au niveau de la destination a une valeur différente des autres indicateurs.

L'invention a également pour objet un système d'enclenchement propre à commander des équipements ferroviaires d'une installation ferroviaire installés à proximité d'une voie ferrée, l'installation ferroviaire comprenant le système d'enclenchement, au moins une balise de transmission d'informations de pilotage à un véhicule ferroviaire, et, pour chaque balise, un encodeur connecté entre le système d'enclenchement et la balise, l'encodeur comprenant un organe de mémorisation d'une liste de télégrammes associée à la balise, chaque télégramme comprenant des informations de pilotage relatives à une route à suivre par le véhicule ferroviaire, le système d'enclenchement comprenant un module de calcul d'une route à suivre par le véhicule ferroviaire, le système d'enclenchement comprenant en outre un module de détermination configuré pour déterminer, en fonction de la route à suivre, un identifiant de l'un des télégrammes de la liste de télégrammes associée à une prochaine balise vers laquelle le véhicule ferroviaire se déplace, et un module de transmission configuré pour transmettre l'identifiant à l'encodeur connecté à la prochaine balise.

Selon d'autres aspects avantageux de l'invention, le système d'enclenchement comprend en outre une ou plusieurs des caractéristiques suivantes, prises isolément ou selon toutes les combinaisons techniquement admissibles :
- le système d'enclenchement comprend un module de génération configuré pour générés des données de commande des équipements ferroviaires, le module de génération étant configuré pour déterminer les données de commande en fonction de la route à suivre calculée via le module de calcul, et dans lequel le module de transmission est configuré pour transmettre un message de pilotage comprenant l'identifiant, le message de pilotage comprenant de préférence en outre au moins certaines des données de commande et étant propre à être transmis à une unité de contrôle comportant l'encodeur connecté à la prochaine balise et des dispositifs de contrôle associés à au moins certains des équipements ferroviaires.
- le système d'enclenchement comprend un module d'identification configuré pour identifier l'encodeur associé à la prochaine balise vers laquelle le véhicule ferroviaire se déplace et dans lequel le module de transmission est configuré pour transmettre l'identifiant à l'encodeur identifié par le module d'identification.

L'invention a également pour objet une installation ferroviaire comprenant :
- un système d'enclenchement propre à commander des équipements ferroviaires installés à proximité d'une voie ferrée,
- au moins une balise de transmission d'informations de pilotage à un véhicule ferroviaire, et
- pour chaque balise, un encodeur connecté entre le système d'enclenchement et la balise, l'encodeur comprenant un organe de mémorisation d'une liste de télégrammes associée à la balise, chaque télégramme comprenant des informations de pilotage relatives à une route à suivre par le véhicule ferroviaire,
dans laquelle le système d'enclenchement est tel que défini ci-dessus.

Selon d'autres aspects avantageux de l'invention, l'installation ferroviaire comprend en outre une ou plusieurs des caractéristiques suivantes, prises isolément ou selon toutes les combinaisons techniquement admissibles :
- l'encodeur comprend un module de sélection configuré pour sélectionné, en fonction de l'identifiant, le télégramme à transmettre à la prochaine balise, le télégramme à transmettre étant choisi parmi la liste de télégrammes, et un module d'envoi configuré pour envoyer à destination de la prochaine balise, le télégramme à transmettre, et la prochaine balise comprend un module de communication configuré pour communiquer le télégramme à transmettre à un dispositif récepteur situé à bord du véhicule ferroviaire ;
- l'installation ferroviaire comprend pour les équipements ferroviaires et pour chaque balise compris dans une aire prédéterminée de la voie ferrée, une unité de contrôle associée, l'unité de contrôle comprenant un boitier recevant des dispositifs de contrôle des équipements ferroviaires compris dans l'aire prédéterminée et le ou les encodeurs associés à la ou aux balises comprises dans l'aire prédéterminée, chaque dispositif de contrôle étant configuré pour commander l'équipement ferroviaire auquel il est associé en fonction des données de commande calculées par le module de génération.

L'invention sera mieux comprise et d'autres avantages de celle-ci apparaitront à la lumière de la description qui va suivre donnée uniquement à titre d'exemple non limitatif, et faite en se référant aux dessins annexés sur lesquels :
- la figure 1 est une représentation schématique d'un ensemble ferroviaire comprenant un véhicule ferroviaire, une voie ferrée et une installation ferroviaire conforme à un mode de réalisation de l'invention ; et
- la figure 2 est un organigramme d'un procédé de transmission d'informations de pilotage à un véhicule ferroviaire conforme à un mode de réalisation de l'invention.

L'ensemble ferroviaire 10 représenté à la figure 1 comprend une voie ferrée 12 sur laquelle circule un véhicule ferroviaire 14 et une installation ferroviaire 16 associée à la voie ferrée 12.

La voie ferrée 12 comprend une voie principale 18, reliée par un aiguillage 20 à une voie directe 22 et une voie déviée 24.

Le véhicule ferroviaire 14 est propre à circuler sur la voie ferrée 12 et circule, dans l'exemple de la figure 1, de la gauche vers la droite, en direction de l'aiguillage 20.

Le véhicule ferroviaire 14 comprend un dispositif récepteur 28 propre à recevoir des télégrammes, comprenant des informations de pilotage relatives à une route ou chemin à suivre par le véhicule ferroviaire 14, transmis par l'installation ferroviaire 16.

Les informations de pilotage comprennent, par exemple, une vitesse maximale à respecter et/ou une vitesse minimale à respecter et/ou un trajet à suivre par le véhicule ferroviaire et/ou des données relatives au profil de la voie ferrée sur le trajet à suivre par le véhicule ferroviaire et/ou une destination, par exemple, un point de destination du véhicule ferroviaire.

Le véhicule 14 comprend également un module 29 de supervision du véhicule ferroviaire configuré pour évaluer des données de supervision du mouvement du train en fonction des informations de pilotage reçues via les télégrammes transmis par l'installation ferroviaire 16.

Les données de supervision comprennent, par exemple, au moins un profil de vitesse du véhicule ferroviaire et/ou une distance à parcourir par le véhicule ferroviaire 14 et/ou un trajet à suivre par le véhicule ferroviaire.

L'installation ferroviaire 16 comprend un central 30 de contrôle de la circulation sur la voie ferrée 12 et des équipements ferroviaires 32A, 32B, 32C, 32D, 32E, 32F installés à proximité de la voie ferrée 12.

L'installation 16 comprend une unité de contrôle 34A connectée entre, d'une part, un système d'enclenchement 36 propre à commander les équipements ferroviaires 32A, 32B, 32E, 32F et, d'autre part, les équipements ferroviaires 32A, 32B, 32E, 32F et deux balise 38A, 38B de transmission au véhicule ferroviaire 14 des télégrammes comprenant les informations de pilotage.

Avantageusement, et comme représenté sur la figure 1, l'installation 16 comprend une autre unité de contrôle 34B connectée entre, d'une part, le système d'enclenchement 36 et, d'autre part, les équipements ferroviaires 32C, 32D et deux balise 38C, 38D de transmission au véhicule ferroviaire 14 des télégrammes comprenant les informations de pilotage.

Le central de contrôle 30 est configuré pour transmettre au système d'enclenchement 36 un itinéraire à suivre par le véhicule ferroviaire 14.

Les équipements ferroviaires 32A, 32B, 32C, 32D, 32E, 32F sont, par exemple, des feux de signalisation 32A, 32B, 32C, 32D, également appelées équipements ferroviaires de signalisation, un passage à niveau 32F et un dispositif 32E de commande de l'aiguillage 20.

L'unité de contrôle 34A comprend des dispositifs de contrôle 42A, 42B, 42E, 42F associés respectivement à l'un des équipements ferroviaires 32A, 32B, 32E, 32F.

L'unité de contrôle 34B comprend des dispositifs de contrôle 42C, 42D associés respectivement à l'un des équipements ferroviaires 32C, 32D.

Avantageusement, l'installation ferroviaire 16 comprend pour chaque équipement ferroviaire compris dans une aire prédéterminée de la voie ferrée, une unité de contrôle associée aux équipements ferroviaires. L'unité de contrôle comprend alors pour chaque équipement ferroviaire compris dans l'aire prédéterminée un dispositif de contrôle associé.

L'aire prédéterminée associée à l'unité de contrôle 34A comprend, par exemple, les balises 38A, 38B et les équipements ferroviaires 32A, 32B, 32E, 32F, tandis que l'aire prédéterminée associée à l'unité de contrôle 34B comprend, par exemple, les balise 38C, 38D et les équipements ferroviaires 32C, 32D.

Chaque unité de contrôle 34A, 34B comprend également, par exemple, un encodeur respectif 46A, 46B, 46C, 46D relié à chaque balise 38A, 38B, 38C, 38D à laquelle elle est connectée.

Chaque encodeur 46A, 46B, 46C, 46D est muni d'un organe de mémorisation respectif 47A, 47B, 47C, 47D d'une liste de télégrammes associée à la balise 38A, 38B, 38C, 38D correspondante. Chaque organe de mémorisation 47A, 47B, 47C, 47D est avantageusement configuré pour associer à chaque télégramme de la liste de télégramme qu'il mémorise un identifiant prédéterminé.

Chaque télégramme de la liste de télégramme comprend des informations de pilotage relatives à une route, également appelée chemin, à suivre par le véhicule ferroviaire 14, de préférence à partir de la balise 38A, 38B, 38C, 38D correspondante.

Le nombre de télégrammes appartenant à la liste de télégrammes est, par exemple, fonction du nombre d'équipements ferroviaires de signalisation compris dans une zone prédéterminée de la voie ferrée et/ou de routes différentes compris dans la zone prédéterminée de la voie ferrée et propres à être empruntées par le véhicule ferroviaire 14 depuis la balise 38A, 38B, 38C, 38D correspondante. La zone prédéterminée est avantageusement une zone faisant suite à la balise 38A, 38B, 38C, 38D correspondante suivant le sens de circulation du véhicule sur la voie ferrée 12. Avantageusement encore, la zone prédéterminée est une zone s'étendant entre deux balises successives et incluant ces deux balises.

L'installation ferroviaire 16 comprend, par exemple, une première zone prédéterminée 39A entre les balises 38A et 38B et une deuxième zone prédéterminée 39B entre la balise 38B et les balises 38C, 38D.

Pour chaque encodeur, le nombre de télégrammes appartenant à la liste de télégrammes est, par exemple, égal au nombre de routes différentes comprises dans la zone prédéterminée correspondante lorsque le train 14 circule en direction de l'aiguillage 20, c'est-à-dire égal à 2 pour l'encodeur 46B dans l'exemple de la figure 1. Dans cet exemple, chaque télégramme correspond par exemple à une autorisation de déplacement du véhicule 14 jusqu'à l'équipement ferroviaire 32C respectivement 32D.

Pour chaque encodeur, le nombre de télégrammes appartenant à la liste de télégrammes est par exemple égal au nombre d'équipements ferroviaires de signalisation compris dans la zone prédéterminée correspondante, c'est-à-dire égal à 3 pour l'encodeur 46B dans l'exemple de la figure 1. Dans cet exemple chaque télégramme correspond, par exemple, à une autorisation de déplacement du véhicule 14 jusqu'à l'un desdits équipements ferroviaires 32C, 32D.

Avantageusement, chaque unité de contrôle 34A, 34B comprend pour les balises comprises dans l'aire prédéterminée de la voie ferrée, un encodeur associé, respectif ou non.

Chaque unité de contrôle 34A, 34B comporte un organe de communication 48A, 48B propre à superviser la communication entre, d'une part, le système d'enclenchement 36 et, d'autre part, les dispositifs de contrôle 42A, 42B, 42C, 42D, 42E, 42F et les encodeurs 46A, 46B, 46C, 46D que comporte l'unité de contrôle.

Chaque unité de contrôle 34A, 34B comprend également un boitier 49A, 49B de réception des encodeurs 46A, 46B, 46C, 46D et des dispositifs de contrôle 42A, 42B, 42C, 42D, 42E, 42F que comporte l'unité de contrôle.

Avantageusement, chaque unité de contrôle est un boitier de réception de cartes électroniques et les dispositifs de contrôle 42A, 42B, 42C, 42D, 42E, 42F et les encodeurs 46A, 46B, 46C, 46D sont réalisés sous la forme de cartes électroniques insérées dans le boitier, qui a par exemple la forme d'une armoire électrique.

Avantageusement chaque boitier de réception 49A, 49B comprend un module d'alimentation électrique commun pour les dispositifs de contrôle 42A, 42B, 42C, 42D, 42E, 42F et les encodeurs 46A, 46B, 46C, 46D qu'il comporte.

Chaque dispositif de contrôle 42A, 42B, 42C, 42D, 42E, 42F est configuré pour commander l'équipement ferroviaire 32A, 32B, 32C, 32D, 32E, 32F qui lui est associé en fonction des données de commande transmises par le système d'enclenchement 36.

Avantageusement, chaque dispositif de contrôle 42A, 42B, 42C, 42D, 42E, 42F est également configuré pour transmettre au système d'enclenchement 36, via l'organe de communication 48A, 48B, un état courant de l'équipement ferroviaire 32A, 32B, 32C, 32D, 32E, 32F auquel il est associé. L'état courant est, par exemple, la position de l'aiguillage ou la couleur du feu de signalisation ou la position des barrières du passage à niveau.

Le système d'enclenchement 36 comprend une unité centrale de traitement 50 munie d'une mémoire 52 et d'un calculateur 54 propre à exécuter des instructions logicielles de programmation comprises dans la mémoire 52.

En variante, le système d'enclenchement 36 comprend en lieu et place du calculateur et de la mémoire, un ou plusieurs composants logiques programmables, tels qu'un ou plusieurs FPGA (de l'anglais Field Programmable Gâte Array) ou encore un ou plusieurs circuits intégrés dédiés, tels qu'un ou plusieurs ASIC (de l'anglais Application Specific Integrated Circuit) remplissant la même fonction.

La mémoire 52 comprend des instructions logicielles 56 de calcul d'une route, également appelée chemin, à suivre par le véhicule ferroviaire 14 et des instructions logicielles 58 de détermination d'un identifiant de de l'un des télégrammes de la liste de télégramme associée à une prochaine balise vers laquelle le véhicule ferroviaire se déplace.

La route à suivre correspond, par exemple, à une autorisation de mouvement pour le véhicule ferroviaire, c'est-à-dire aux coordonnées d'un point jusqu'où le véhicule ferroviaire est autorisé à avancer.

Avantageusement, le système d'enclenchement 36 est propre à recevoir régulièrement la position du véhicule ferroviaire 14 sur la voie ferrée 12, qui lui est transmise, par exemple, par des dispositifs de détection du véhicule, non représentés, installés à proximité de la voie ferrée 12.

Avantageusement encore, la mémoire 52 comprend des instructions logicielles 60 d'identification de l'encodeur 46A, 46B, 46C, 46D associé à la prochaine balise 38A, 38B, 38C, 38D vers laquelle le véhicule ferroviaire 14 se déplace.

La mémoire 52 comprend également des instructions logicielles 62 de génération de données de commande des équipements ferroviaires 32A, 32B, 32C, 32D, 32E, 32F et des instructions logicielles 64 de transmission de l'identifiant déterminé et des données de commande à l'unité de contrôle 34 comprenant l'encodeur 46A, 46B, 46C, 46D identifié et les dispositifs de contrôle 42A, 42B, 42C, 42D, 42E, 42F associés.

Les caractéristiques des instructions logicielles de programmation seront décrites plus en détail par la suite lors de la description du fonctionnement de l'installation ferroviaire, c'est-à-dire du procédé de transmission d'informations de pilotage au véhicule ferroviaire de la figure 2.

Chaque balise 38A, 38B, 38C, 38D comprend un module de communication 68A, 68B, 68C, 68D configuré pour communiquer au véhicule ferroviaire 14, les télégrammes qu'il reçoit de l'unité de contrôle 34A, 34B correspondante et plus précisément de l'encodeur 46A, 46B, 46C, 46D auquel la balise 38A, 38B, 38C, 38D est associée.

Avantageusement, chaque module de communication 68A, 68B, 68C, 68D est configuré pour communiquer le ou les télégrammes reçu de l'encodeur 46A, 46B, 46C, 46D au véhicule ferroviaire 14, lorsque le véhicule ferroviaire 14 et notamment le dispositif récepteur 28 passe à proximité de la balise 38A, 38B, 38C, 38D correspondante, par exemple passe au-dessus de la balise 38A, 38B, 38C, 38D.

Chaque balise 38A, 38B, 38C, 38D et, plus précisément, chaque module de communication 68A, 68B, 68C, 68D, est propre à transmettre les informations de pilotage pour le pilotage du véhicule ferroviaire 14, dans la zone prédéterminée faisant suite à la balise 38A, 38B, 38C, 38D.

Chaque encodeur 46A, 46B, 46C, 46D comprend, en plus de l'organe de mémorisation 47A, 47B, 47C, 47D, un module 74A, 74B, 74C, 74D de sélection d'un télégramme parmi la liste de télégramme en fonction de l'identifiant qu'il reçoit et de l'identifiant prédéterminé associé à chaque télégramme de la liste.

Avantageusement, chaque module de sélection 74A, 74B, 74C, 74D est configuré pour comparer l'identifiant reçu aux identifiant prédéterminés et pour sélectionner dans la liste de télégramme, le télégramme associé à l'identifiant prédéterminé ayant la même valeur que l'identifiant reçu.

Chaque encodeur 46A, 46B, 46C, 46D comprend également un module 76A, 76B, 76C, 76D d'envoi du télégramme sélectionné à la balise 38A, 38B, 38C, 38D à laquelle il est relié.

La liste de télégramme est propre à la balise 38A, 38B, 38C, 38D associée à l'encodeur 46A, 46B, 46C, 46D correspondant.

En d'autres termes, chaque télégramme comprend des informations de pilotage relatives à une route à suivre par le véhicule ferroviaire à partir de la balise 38A, 38B, 38C, 38D correspondante.

Chaque organe de communication 48A, 48B est propre à router des messages reçus par l'unité de contrôle 34A, 34B correspondante en provenance du système d'enclenchement 36, de sorte que les identifiants reçus sont transmis vers l'encodeur 46A, 46B, 46C, 46D associé à la prochaine balise 38A, 38B, 38C, 38D vers laquelle le véhicule ferroviaire 14 se déplace et que les données de commande sont transmises vers les dispositifs de contrôle 42A, 42B, 42C, 42D, 42E, 42F correspondants.

Avantageusement, chaque organe de communication 48A, 48B comprend un unique port de communication, non représenté, recevant les données transmises par le système d'enclenchement.

Le port de communication est par exemple un port Ethernet.

Avantageusement, chaque organe de communication 48A, 48B comprend deux ports de communication redondés, gérant la transmission des données avec le système d'enclenchement 36 de manière à assurer une sécurité de fonctionnement.

Avantageusement encore chaque organe de communication 48A, 48B est connecté au système d'enclenchement 36 via un réseau de communication (Ethernet) comprenant au moins un lien de communication s'étendant entre le système d'enclenchement et l'organe de communication.

De préférence, le réseau de communication (Ethernet) est redondant et comprend deux liens de communication s'étendant entre le système d'enclenchement et chaque unité de contrôle 34A, 34B, chaque organe de communication 48A, 48B et le système d'enclenchement 36 étant respectivement munis de deux ports de communication différents propres à recevoir les mêmes données. Chaque port de communication dispose alors d'une adresse IP spécifique.

Le procédé de transmission d'informations de pilotage au véhicule ferroviaire va désormais être décrit à l'aide de l'organigramme de la figure 2.

Au cours, d'une étape initiale 200, le système d'enclenchement 36 reçoit en provenance de chaque unité de contrôle 34A, 34B des états courants des équipements ferroviaires associés. Au cours de l'étape initiale, le système d'enclenchement 36 reçoit également des informations de routage du véhicule ferroviaire transmises, par exemple, par le central de contrôle 30 et la position du véhicule ferroviaire sur la voie ferrée.

Les informations de routage comprennent, par exemple, l'itinéraire à suivre par le véhicule ferroviaire 14.

Les états courants comprennent, par exemple, la couleur des feux de signalisation 32A, 32B, 32C, 32D et la position de l'aiguillage 20.

Ensuite, lors d'une étape de calcul 201, le système d'enclenchement 36 calcule une route à suivre par le véhicule ferroviaire 14 à partir de l'exécution des instructions logicielles de calcul 56.

Avantageusement, lors de l'étape de calcul 201, le système d'enclenchement 36 calcule la route à suivre par le véhicule ferroviaire 14 en fonction de l'itinéraire à suivre, de la position du véhicule ferroviaire 14 sur la voie ferrée 12 et des états courants des équipements ferroviaires 32A, 32B, 32C, 32D, 32E, 32F.

Avantageusement encore, la route à suivre par le véhicule ferroviaire est calculée également en fonction de l'itinéraire à suivre par un ensemble de véhicules ferroviaires circulant sur la voie ferrée 12 au même instant.

Ainsi, à la suite de l'étape de calcul, une destination ou les coordonnées d'un point de destination jusqu'où le véhicule ferroviaire est autorisé à avancer sont par exemple obtenues.

Puis, au cours d'une étape de détermination 202, le système d'enclenchement 36 détermine, en fonction de la route à suivre calculée, un identifiant de l'un des télégrammes de la liste de télégrammes associée à la balise 38B, c'est-à-dire à la prochaine balise vers laquelle le véhicule ferroviaire se déplace.

L'identifiant comprend, par exemple, un indicateur ou bit de codage pour chaque équipement ferroviaire de signalisation compris dans la zone prédéterminée 39B. A la suite de l'étape de détermination, l'indicateur ou bit de codage associé à l'équipement ferroviaire de signalisation positionné au point de destination a une valeur différente des autres indicateurs ou bits de codage.

En d'autres termes, lors de l'étape de détermination 202, le télégramme à transmettre à la balise 38B est déterminé grâce à la détermination d'un identifiant associé à ce télégramme.

Avantageusement, le procédé comprend également une étape 204 de génération de données de commande des équipements ferroviaires 32A, 32B, 32C, 32D, 32E, 32F en fonction de la route à suivre calculée.

En d'autres termes, lors de l'étape de génération 204, les instructions logicielles de génération sont exécutées pour générer les données de commande afin de commander l'état des équipements ferroviaires, c'est-à-dire par exemple la couleur des feux de signalisation et la position de l'aiguillage, pour que la route à suivre soit configurée et libérée pour le véhicule ferroviaire 14.

Ensuite, lors d'une étape d'identification 206, le système d'enclenchement 36 identifie l'encodeur 46B associé à la prochaine balise 38B vers laquelle le véhicule ferroviaire 14 se déplace.

Puis, au cours d'une étape de transmission 208, le système d'enclenchement transmet un message de pilotage comprenant l'identifiant sélectionné et les données de commande à l'unité de contrôle 34A comprenant l'encodeur 46B identifié et les dispositifs de contrôle 42A, 42B, 42E, 42F associés.

Avantageusement, le message de pilotage comprend des trames comprenant une unique adresse de destination correspondant à l'unité de contrôle 34A comprenant l'encodeur 46B identifié et les dispositifs de contrôle 42A, 42B, 42E, 42F associés et l'organe de communication 48A analyse les trames reçus et les route vers les dispositifs de contrôle 42A, 42B, 42E, 42F et l'encodeur 46B.

Avantageusement encore, lors de l'étape de transmission, le système d'enclenchement transmet un message de pilotage comprenant les données de commande des équipements ferroviaires 32C, 32D à l'unité de contrôle 34B comprenant les dispositifs de contrôle 42C, 42D.

Lors d'une étape de sélection 210 suivante, l'encodeur 46B sélectionne le télégramme à transmettre à la balise 38B parmi la liste de télégrammes, en fonction de l'identifiant reçu. Lors de l'étape de sélection 210 l'identifiant est par exemple comparé aux identifiants prédéterminés pour sélectionner le télégramme à transmettre.

Puis, au cours d'une étape d'envoi 212, l'encodeur 46B transmet à destination de la balise 38B le télégramme sélectionné, et lors d'une étape de communication 214 suivante le télégramme est communiqué au dispositif récepteur 28, lorsque le véhicule ferroviaire est à proximité de la balise, c'est-à-dire par exemple lorsque le véhicule ferroviaire circule au-dessus de la balise 38B.

A la suite de l'étape de communication 214, lors d'une étape d'évaluation 216, le module de supervision 29 détermine des données de supervision du mouvement du train en fonction des informations de pilotage reçues via le télégramme.

Ainsi, suite à son passage au-dessus de chaque balise le véhicule ferroviaire est propre à déterminer les données de supervision et un conducteur du véhicule ferroviaire 14 est apte à piloter le véhicule ferroviaire 14 en fonction de ces données de supervision.

Le procédé de transmission des informations de pilotage permet de déterminer les informations de pilotage de manière centralisée en disposant d'une connaissance globale de l'installation ferroviaire et de la voie ferroviaire, ainsi que des itinéraires des véhicules ferroviaires circulant sur la voie ferrée.

De plus, le procédé de transmission offre une communication simple entre le système d'enclenchement 36 et chaque encodeur afin d'indiquer à l'encodeur 46B, de manière simple, rapide et sûre, le télégramme à transmettre au véhicule ferroviaire 14.

Grâce à l'invention la structure des données circulant entre le système d'enclenchement, les unités de contrôle 34A, 34B, les équipements ferroviaires et les balises 38A, 38B, 38C, 38D est simplifié et les calculs effectués au niveau des unités de contrôle 34A, 34B, des équipements ferroviaires et des balises 38A, 38B, 38C, 38D sont minimisés. Ceci tout en améliorant la définition du télégramme envoyé par la balise 38A, 38B, 38C, 38D: le télégramme étant sélectionné par le système d'enclenchement 36 et délivrant au train 14 une définition d'un mouvement à suivre selon le chemin applicable de manière plus précise qu'à la connaissance de ce chemin vu par le conducteur sur l'élément de signalisation 32B.

De plus le fait d'utiliser un boîtier 49Acommun pour les encodeurs 46A, 46B et les dispositifs de contrôle 42A, 42B, 42E, 42F permet de simplifier l'architecture de l'installation ferroviaire et les moyens de communication mis en oeuvres dans l'installation ferroviaire et également de réduire les coûts de mise en oeuvre de l'installation ferroviaire 16.

Les modes de réalisation et variantes envisagés ci-dessus sont propres à être combinés entre eux pour donner lieu à d'autres modes de réalisation de l'invention.

## Revendications

1. Procédé de transmission d'informations de pilotage à un véhicule ferroviaire (14) au sein d'une installation ferroviaire (16), l'installation ferroviaire comprenant :
- un système d'enclenchement (36) propre à commander des équipements ferroviaires (32A, 32B, 32C, 32D, 32E, 32F) installés à proximité d'une voie ferrée (12),
- au moins une balise (38A, 38B, 38C, 38D) de transmission des informations de pilotage au véhicule ferroviaire, et
- pour chaque balise (38A, 38B, 38C, 38D), un encodeur (46A, 46B, 46C, 46D) connecté entre le système d'enclenchement (36) et la balise (38A, 38B, 38C, 38D), l'encodeur (46A, 46B, 46C, 46D) comprenant un organe de mémorisation (47A, 47B, 47C, 47D) d'une liste de télégrammes associée à la balise, chaque télégramme comprenant des informations de pilotage relatives à une route à suivre par le véhicule ferroviaire,
le procédé comprenant l'étape suivante :
- le calcul (201), par le système d'enclenchement (36), d'une route à suivre par le véhicule ferroviaire,
**caractérisé en ce que** le procédé comprend également les étapes suivantes :
- la détermination (202), par le système d'enclenchement, en fonction de la route à suivre calculée, d'un identifiant de l'un des télégrammes de la liste de télégrammes associée à une prochaine balise (38A, 38B, 38C, 38D) vers laquelle le véhicule ferroviaire se déplace, et
- la transmission (208), par le système d'enclenchement, à destination de l'encodeur (46A, 46B, 46C, 46D) connecté à la prochaine balise, de l'identifiant.

2. Procédé selon la revendication 1, dans lequel le procédé comprend les étapes suivantes :
- la sélection (210), par l'encodeur (46A, 46B, 46C, 46D), en fonction de l'identifiant, du télégramme à transmettre à la prochaine balise, le télégramme à transmettre étant choisi parmi la liste de télégrammes,
- l'envoi (212), par l'encodeur (46A, 46B, 46C, 46D), à destination de la prochaine balise, du télégramme sélectionné, et
- la communication (214) par la prochaine balise du télégramme sélectionné à un dispositif récepteur (28) situé à bord du véhicule ferroviaire (14).

3. Procédé selon l'une quelconque des revendications précédentes, dans lequel chaque balise (38A, 38B, 38C, 38D) est propre à transmettre des informations de pilotage, pour le pilotage du véhicule ferroviaire dans une zone prédéterminée de la voie ferrée, et dans lequel pour chaque balise, le nombre de télégrammes appartenant à la liste de télégrammes associée à ladite balise (38A, 38B, 38C, 38D), est fonction du nombre d'équipements ferroviaires de signalisation (32A, 32B, 32C, 32D) compris dans la zone prédéterminée et/ou d'un nombre de routes différentes compris dans la zone prédéterminée et propres à être empruntées par le véhicule ferroviaire (14) depuis la balise (38A, 38B, 38C, 38D).

4. Procédé selon la revendication 3, dans lequel l'étape de calcul (201) comprend le calcul d'une destination du véhicule ferroviaire, correspondant à la position de l'un des équipements ferroviaires de signalisation (32A, 32B, 32C, 32D), et dans lequel, suite à l'étape de détermination (202), l'identifiant comprend un indicateur pour chaque équipement ferroviaire de signalisation (32A, 32B, 32C, 32D) compris dans la zone prédéterminée, et l'indicateur associé à l'équipement ferroviaire positionné au niveau de la destination a une valeur différente des autres indicateurs.

5. Système d'enclenchement propre à commander des équipements ferroviaires (32A, 32B, 32C, 32D, 32E, 32F) d'une installation ferroviaire installés à proximité d'une voie ferrée (12), l'installation ferroviaire comprenant le système d'enclenchement, au moins une balise (38A, 38B, 38C, 38D) de transmission d'informations de pilotage à un véhicule ferroviaire, et, pour chaque balise (38A, 38B, 38C, 38D), un encodeur (46A, 46B, 46C, 46D) connecté entre le système d'enclenchement et la balise, l'encodeur comprenant un organe de mémorisation (47A, 47B, 47C, 47D) d'une liste de télégrammes associée à la balise, chaque télégramme comprenant des informations de pilotage relatives à une route à suivre par le véhicule ferroviaire,
le système d'enclenchement (36) comprenant un module (56) de calcul d'une route à suivre par le véhicule ferroviaire (14),
**caractérisé en ce que** le système d'enclenchement comprend en outre un module de détermination (58) configuré pour déterminer, en fonction de la route à suivre, un identifiant de l'un des télégrammes de la liste de télégrammes associée à une prochaine balise (38A, 38B, 38C, 38D) vers laquelle le véhicule ferroviaire se déplace, et un module (64) de transmission configuré pour transmettre l'identifiant à l'encodeur (46A, 46B, 46C, 46D) connecté à la prochaine balise.

6. Système d'enclenchement selon la revendication 5, dans lequel le système d'enclenchement (36) comprend un module (62) de génération configuré pour générés des données de commande des équipements ferroviaires (32A, 32B, 32C, 32D, 32E, 32F), le module de génération étant configuré pour déterminer les données de commande en fonction de la route à suivre calculée via le module de calcul (56), et dans lequel le module de transmission est configuré pour transmettre un message de pilotage comprenant l'identifiant,
le message de pilotage comprenant de préférence en outre au moins certaines des données de commande et étant propre à être transmis à une unité de contrôle (34A, 34B) comportant l'encodeur connecté à la prochaine balise et des dispositifs de contrôle (42A, 42B, 42C, 42D, 42E, 42F) associés à au moins certains des équipements ferroviaires.

7. Système d'enclenchement selon la revendication 5 ou 6, dans lequel le système d'enclenchement (36) comprend un module d'identification (60) configuré pour identifier l'encodeur (46A, 46B, 46C, 46D) associé à la prochaine balise (38A, 38B, 38C, 38D) vers laquelle le véhicule ferroviaire (14) se déplace et dans lequel le module de transmission est configuré pour transmettre l'identifiant à l'encodeur identifié par le module d'identification.

8. Installation ferroviaire (16) comprenant :
- un système d'enclenchement (36) propre à commander des équipements ferroviaires (32A, 32B, 32C, 32D, 32E, 32F) installés à proximité d'une voie ferrée (12),
- au moins une balise (38A, 38B, 38C, 38D) de transmission d'informations de pilotage à un véhicule ferroviaire, et
- pour chaque balise (38A, 38B, 38C, 38D), un encodeur (46A, 46B, 46C, 46D) connecté entre le système d'enclenchement et la balise, l'encodeur comprenant un organe de mémorisation (47A, 47B, 47C, 47D) d'une liste de télégrammes associée à la balise, chaque télégramme comprenant des informations de pilotage relatives à une route à suivre par le véhicule ferroviaire,
**caractérisée en ce que** le système d'enclenchement (36) est selon l'une quelconque des revendications 5 à 7.

9. Installation ferroviaire (16) selon la revendication 8, dans laquelle l'encodeur (46A, 46B, 46C, 46D) comprend un module de sélection (74A, 74B, 74C, 74D) configuré pour sélectionné, en fonction de l'identifiant, le télégramme à transmettre à la prochaine balise (38A, 38B, 38C, 38D), le télégramme à transmettre étant choisi parmi la liste de télégrammes, et un module (76A, 76B, 76C, 76D) d'envoi configuré pour envoyer à destination de la prochaine balise (38A, 38B, 38C, 38D), le télégramme à transmettre,
et dans laquelle la prochaine balise (38A, 38B, 38C, 38D) comprend un module de communication configuré pour communiquer le télégramme à transmettre à un dispositif récepteur (28) situé à bord du véhicule ferroviaire (14).

10. Installation ferroviaire selon la revendication 8 ou 9, dans laquelle le système d'enclenchement (36) est selon la revendication 6 et dans laquelle l'installation ferroviaire (16) comprend pour les équipements ferroviaires (32A, 32B, 32C, 32D, 32E, 32F) et pour chaque balise compris dans une aire prédéterminée de la voie ferrée (12), une unité de contrôle (34A, 34B) associée, l'unité de contrôle comprenant un boitier (49A, 49B) recevant des dispositifs de contrôle (42A, 42B, 42C, 42D, 42E, 42F) des équipements ferroviaires (32A, 32B, 32C, 32D, 32E, 32F) compris dans l'aire prédéterminée et le ou les encodeurs associés à la ou aux balises comprises dans l'aire prédéterminée, chaque dispositif de contrôle étant configuré pour commander l'équipement ferroviaire auquel il est associé en fonction des données de commande calculées par le module de génération (62).

## Patentansprüche

1. Verfahren zum Übertragen von Steuerinformationen zu einem Schienenfahrzeug (14) innerhalb einer Eisenbahninstallation (16), wobei die Eisenbahninstallation aufweist:
- ein Stellwerksystem (36), welches imstande ist, Eisenbahngeräte (32A, 32B, 32C, 32D, 32E, 32F) zu steuern, welche in der Nähe eines Bahngleises (12) installiert sind,
- mindestens eine Balise (38A, 38B, 38C, 38D) zum Übertragen von Steuerinformationen zu dem Schienenfahrzeug und,
- für jede Balise (38A, 38B, 38C, 38D), einen Encoder (46A, 46B, 46C, 46D), welcher zwischen das Stellwerksystem (36) und die Balise (38A, 38B, 38C, 38D) geschaltet ist, wobei der Encoder (46A, 46B, 46C, 46D) aufweist ein Organ zum Speichern (47A, 47B, 47C, 47D) von einer Liste von Telegrammen, welche mit der Balise assoziiert ist, wobei jedes Telegramm Steuerinformationen bezüglich einer Route aufweist, welcher von dem Schienenfahrzeug zu folgen ist,
wobei das Verfahren den folgenden Schritt aufweist:
- das Berechnen (201), mittels des Stellwerksystems (36), einer Route, welcher von dem Schienenfahrzeug zu folgen ist,
**dadurch gekennzeichnet, dass** das Verfahren gleichermaßen die folgenden Schritte aufweist:
- das Ermitteln (202), mittels des Stellwerksystems, in Abhängigkeit von der berechneten Route, welcher zu folgen ist, eines Identifikators von einem der Telegramme der Liste von Telegrammen, welche mit einer nächsten Balise (38A, 38B, 38C, 38D) assoziiert ist, zu welcher sich das Schienenfahrzeug bewegt, und
- das Übertragen (208), mittels des Stellwerksystems, des Identifikators zu dem Encoder (46A, 46B, 46C, 46D), welcher mit der nächsten Balise verbunden ist.

2. Verfahren gemäß Anspruch 1, wobei das Verfahren die folgenden Schritte aufweist:
- das Auswählen (210), mittels des Encoders (46A, 46B, 46C, 46D), des Telegramms, welches zu der nächsten Balise zu übertragen ist, in Abhängigkeit von dem Identifikator, wobei das zu übertragende Telegramm aus der Liste von Telegrammen ausgewählt wird,
- das Senden (212), mittels des Encoders (46A, 46B, 46C, 46D), des ausgewählten Telegramms zu der nächsten Balise und
- das Kommunizieren (214), mittels der nächsten Balise, des ausgewählten Telegramms zu einer Empfangsvorrichtung (28), welche sich an Bord des Schienenfahrzeugs (14) befindet.

3. Verfahren gemäß irgendeinem der vorherigen Ansprüche, wobei jede Balise (38A, 38B, 38C, 38D) imstande ist, Steuerinformationen für das Steuern des Schienenfahrzeugs in einer vorbestimmten Zone des Bahngleises zu übertragen, und wobei für jede Balise die Anzahl an Telegrammen, welche zu der Liste von Telegrammen gehören, welche mit der besagten Balise (38A, 38B, 38C, 38D) assoziiert ist, abhängig ist von der Anzahl an Signalisation-Eisenbahngeräten (32A, 32B, 32C, 32D), welche in der vorbestimmten Zone enthalten sind, und/oder von einer Anzahl an unterschiedlichen Routen, welche in der vorbestimmten Zone enthalten sind und imstande sind, von dem Schienenfahrzeug (14) ab der Balise (38A, 38B, 38C, 38D) genommen zu werden.

4. Verfahren gemäß Anspruch 3, wobei der Schritt des Berechnens (201) aufweist das Berechnen eines Ziels des Schienenfahrzeugs, korrespondierend zu der Position von einem der Signalisation-Eisenbahngeräte (32A, 32B, 32C, 32D), und wobei, nach dem Schritt des Ermittelns (202), der Identifikator einen Indikator für jedes Signalisation-Eisenbahngerät (32A, 32B, 32C, 32D) aufweist, welches in der vorbestimmten Zone enthalten ist, und der Indikator, welcher mit dem Eisenbahngerät assoziiert ist, welches an dem Ziel positioniert ist, einen Wert hat, der verschieden von den anderen Indikatoren ist.

5. Stellwerksystem, welches imstande ist, Eisenbahngeräte (32A, 32B, 32C, 32D, 32E, 32F) einer Eisenbahninstallation zu steuern, welche in der Nähe eines Bahngleises (12) installiert sind, wobei die Eisenbahninstallation aufweist das Stellwerksystem, mindestens eine Balise (38A, 38B, 38C, 38D) zum Übertragen von Steuerinformationen zu einem Schienenfahrzeug und, für jede Balise (38A, 38B, 38C, 38D), einen Encoder (46A, 46B, 46C, 46D), welcher zwischen das Stellwerksystem und die Balise geschaltet ist, wobei der Encoder ein Organ zum Speichern (47A, 47B, 47C, 47D) von einer Liste von Telegrammen aufweist, welche mit der Balise assoziiert ist, wobei jedes Telegramm Steuerinformationen bezüglich einer Route, welcher von dem Schienenfahrzeug zu folgen ist, aufweist,
wobei das Stellwerksystem (36) aufweist ein Modul (56) zum Berechnen einer Route, welcher von dem Schienenfahrzeug (14) zu folgen ist,
**dadurch gekennzeichnet, dass** das Stellwerksystem ferner aufweist ein Modul zum Ermitteln (58), welches eingerichtet ist, um in Abhängigkeit von der Route, welcher zu folgen ist, einen Identifikator von einem der Telegramme der Liste von Telegrammen zu ermitteln, welche mit einer nächsten Balise (38A, 38B, 38C, 38D) assoziiert ist, zu welcher sich das Schienenfahrzeug bewegt, und ein Modul (64) zum Übertragen, welches eingerichtet ist, um einen Identifikator zu dem Encoder (46A, 46B, 46C, 46D) zu übertragen, welcher mit der nächsten Balise verbunden ist.

6. Stellwerksystem gemäß Anspruch 5, wobei das Stellwerksystem (36) aufweist ein Modul (62) zum Erzeugen, welches eingerichtet ist, um Daten zum Steuern von Eisenbahngeräten (32A, 32B, 32C, 32D, 32E, 32F) zu erzeugen, wobei das Modul zum Erzeugen eingerichtet ist, um die Daten zum Steuern in Abhängigkeit von der via dem Modul zum Berechnen (56) berechneten Route, welcher zu folgen ist, zu ermitteln, und wobei das Modul zum Übertragen eingerichtet ist, um eine Steuernachricht zu übertragen, welche den Identifikator aufweist,
wobei die Steuernachricht vorzugsweise ferner zumindest bestimmte der Daten zum Steuern aufweist und imstande ist, zu einer Einheit zum Steuern (34A, 34B) übertragen zu werden, welche aufweist den Encoder, welcher mit der nächsten Balise verbunden ist, und Vorrichtungen zum Steuern (42A, 42B, 42C, 42D, 42E, 42F), welche mit zumindest bestimmten der Eisenbahngeräte assoziiert sind.

7. Stellwerksystem gemäß Anspruch 5 oder 6, wobei das Stellwerksystem (36) aufweist ein Modul zum Identifizieren (60), welches eingerichtet ist, um den Encoder (46A, 46B, 46C, 46D) zu identifizieren, welcher mit der nächsten Balise (38A, 38B, 38C, 38D) assoziiert ist, zu welcher sich das Schienenfahrzeug (14) bewegt, und wobei das Modul zum Übertragen eingerichtet ist, um den Identifikator zu dem Encoder zu übertragen, welcher mittels des Moduls zum Identifizieren identifiziert wird.

8. Eisenbahninstallation (16), welche aufweist:
- ein Stellwerksystem (36), welches imstande ist, Eisenbahngeräte (32A, 32B, 32C, 32D, 32E, 32F) zu steuern, welche in der Nähe eines Bahngleises (12) installiert sind,
- mindestens eine Balise (38A, 38B, 38C, 38D) zum Übertragen von Steuerinformationen zu einem Schienenfahrzeug und,
- für jede Balise (38A, 38B, 38C, 38D), einen Encoder (46A, 46B, 46C, 46D), welcher zwischen das Stellwerksystem und die Balise geschaltet ist, wobei der Encoder ein Organ zum Speichern (47A, 47B, 47C, 47D) von einer Liste von Telegrammen aufweist, welche mit der Balise assoziiert ist, wobei jedes Telegramm Steuerinformationen bezüglich einer Route aufweist, welcher von dem Schienenfahrzeug zu folgen ist,
**dadurch gekennzeichnet, dass** das Stellwerksystem (36) gemäß irgendeinem der Ansprüche 5 bis 7 ist.

9. Eisenbahninstallation (16) gemäß Anspruch 8, wobei der Encoder (46A, 46B, 46C, 46D) aufweist ein Modul zum Auswählen (74A, 74B, 74C, 74D), welches eingerichtet ist, um, in Abhängigkeit von dem Identifikator, das Telegramm auszuwählen, welches zu der nächsten Balise (38A, 38B, 38C, 38D) zu übertragen ist, wobei das zu übertragende Telegramm aus der Liste von Telegrammen ausgewählt ist, und ein Modul (76A, 76B, 76C, 76D) zum Senden, welches eingerichtet ist, um das zu übertragende Telegramm zu der nächsten Balise (38A, 38B, 38C, 38D) zu senden,
und wobei die nächste Balise (38A, 38B, 38C, 38D) ein Modul zum Kommunizieren aufweist, welches eingerichtet ist, um das zu übertragende Telegramm zu einer Empfangsvorrichtung (28) zu kommunizieren, welche sich an Bord des Schienenfahrzeugs (14) befindet.

10. Eisenbahninstallation gemäß Anspruch 8 oder 9, wobei das Stellwerksystem (36) gemäß Anspruch 6 ist, und wobei die Eisenbahninstallation (16) für die Eisenbahngeräte (32A, 32B, 32C, 32D, 32E, 32F) und für jede Balise, welche in einem vorbestimmten Bereich des Bahngleises (12) enthalten sind, eine assoziierte Steuereinheit (34A, 34B) aufweist, wobei die Steuereinheit ein Gehäuse (49A, 49B) aufweist, welches aufnimmt die Vorrichtungen zum Steuern (42A, 42B, 42C, 42D, 42E, 42F) der Eisenbahngeräte (32A, 32B, 32C, 32D, 32E, 32F), welche in dem vorbestimmten Bereich enthalten sind, und den oder die Encoder, welche mit der oder den Balisen, welche in dem vorbestimmten Bereich enthalten sind, wobei jede Steuervorrichtung eingerichtet ist, um das Eisenbahngerät, mit welchem sie assoziiert ist, in Abhängigkeit von den Daten zum Steuern, welche mittels des Moduls zum Erzeugen (62) berechnet werden, zu steuern.

## Claims

1. A method for transmitting steering information to a railway vehicle (14) within a railway installation (16), the railway installation comprising:
- an interlocking system (36) able to command railway equipment (32A, 32B, 32C, 32D, 32E, 32F) installed near a railroad track (12),
- at least one beacon (38A, 38B, 38C, 38D) transmitting steering information to the railway vehicle, and
- for each beacon (38A, 38B, 38C, 38D), an encoder (46A, 46B, 46C, 46D) connected between the interlocking system (36) and the beacon (38A, 38B, 38C, 38D), the encoder (46A, 46B, 46C, 46D) comprising a member (47A, 47B, 47C, 47D) for storing a list of telegrams associated with the beacon, each telegram comprising steering information relative to a route to be followed by the railway vehicle,
the method comprising the following step:
- computing (201), via the interlocking system (36), a route to be followed by the railway vehicle,
**characterized in that** the method also comprises the following steps:
- determining (202), via the interlocking system, based on the computed route to be followed, an identifier of one of the telegrams from the list of telegrams associated with a next beacon (38A, 38B, 38C, 38D) toward which the railway vehicle is moving, and
- transmitting (208) the identifier, via the interlocking system, to the encoder (46A, 46B, 46C, 46D) connected to the next beacon.

2. The method according to claim 1, wherein the method comprises the following steps:
- selecting (210), via the encoder (46A, 46B, 46C, 46D), based on the identifier, the telegram to be transmitted to the next beacon, the telegram to be transmitted being chosen from among the list of telegrams,
- sending (212) the selected telegram, via the encoder (46A, 46B, 46C, 46D), to the next beacon, and
- communicating (214) the selected telegram, via the next beacon, to a receiving device (28) located on board the railway vehicle (14).

3. The method according to any one of the preceding claims, wherein each beacon (38A, 38B, 38C, 38D) is able to transmit steering information, to steer the railway vehicle in a predetermined zone of the railroad track, and wherein for each beacon (38A, 38B, 38C, 38D), the number of telegrams belonging to the list of telegrams associated with said beacon depends on the number of pieces of signaling railway equipment (32A, 32B, 32C, 32D) comprised in the predetermined zone and/or a number of different routes comprised in the predetermined zone and able to be used by the railway vehicle (14) from the beacon (38A, 38B, 38C, 38D).

4. The method according to claim 3, wherein the computing step (201) comprises computing a destination of the railway vehicle, corresponding to the position of one of the pieces of signaling railway equipment (32A, 32B, 32C, 32D), and wherein, after the determination step (202), the identifier comprises an indicator for each piece of signaling railway equipment (32A, 32B, 32C, 32D) comprised in the predetermined zone, and the indicator associated with the railway equipment positioned at the destination has a different value from the other indicators.

5. An interlocking system able to command pieces of railway equipment (32A, 32B, 32C, 32D, 32E, 32F) of a railway installation installed near a railroad track (12), the railway installation comprising the interlocking system, at least one beacon (38A, 38B, 38C, 38D) transmitting steering information to a railway vehicle, and, for each beacon (38A, 38B, 38C, 38D), an encoder (46A, 46B, 46C, 46D) connected between the interlocking system and the beacon, the encoder comprising a member (47A, 47B, 47C, 47D) for storing a list of telegrams associated with the beacon, each telegram comprising piloting information relative to a route to be followed by the railway vehicle,
the interlocking system (36) comprising a module (56) for computing a route to be followed by the railway vehicle (14),
**characterized in that** the interlocking system further comprises a determination module (58) configured to determine, based on the route to be followed, an identifier of one of the telegrams from the list of telegrams associated with a next beacon (38A, 38B, 38C, 38D) toward which the railway vehicle is moving, and a transmission module (64) configured to transmit the identifier to the encoder (46A, 46B, 46C, 46D) connected to the next beacon.

6. The interlocking system according to claim 5, wherein the interlocking system (36) comprises a generating module (62) configured to generate command data for the railway equipment (32A, 32B, 32C, 32D, 32E, 32F), the generating module being configured to determine the command data based on the route to be followed computed via the computing module (56), and wherein the transmission module is configured to transmit a steering message comprising the identifier,
the steering message preferably further comprising at least some command data and being able to be transmitted to a control unit (34A, 34B) including the encoder connected to the next beacon and control devices (42A, 42B, 42C, 42D, 42E, 42F) associated with at least some of the railway equipment.

7. The interlocking system according to claim 5 or 6, wherein the interlocking system (36) comprises an identification module (60) configured to identify the encoder (46A, 46B, 46C, 46D) associated with the next beacon (38A, 38B, 38C, 38D) toward which the railway vehicle (14) is moving and wherein the transmission module is configured to transmit the identifier to the encoder identified by the identification module.

8. A railway installation (16), comprising:
- an interlocking system (36) able to command railway equipment (32A, 32B, 32C, 32D, 32E, 32F) installed near a railroad track (12),
- at least one beacon (38A, 38B, 38C, 38D) transmitting steering information to a railway vehicle, and
- for each beacon (38A, 38B, 38C, 38D), an encoder (46A, 46B, 46C, 46D) connected between the interlocking system and the beacon, the encoder comprising a member (47A, 47B, 47C, 47D) for storing a list of telegrams associated with the beacon, each telegram comprising steering information relative to a route to be followed by the railway vehicle,
**characterized in that** the interlocking system (36) is according to any one of claims 5 to 7.

9. The railway installation (16) according to claim 8, wherein the encoder (46A, 46B, 46C, 46D) comprises a selection module (74A, 74B, 74C, 74D) configured to select, based on the identifier, the telegram to be transmitted to the next beacon (38A, 38B, 38C, 38D), the telegram to be transmitted being chosen from among the list of telegrams, and a sending module (76A, 76B, 76C, 76D) configured to send the telegram to be transmitted to the next beacon (38A, 38B, 38C, 38D),
and wherein the next beacon (38A, 38B, 38C, 38D) comprises a communication module configured to communicate the telegram to be transmitted to a receiving device (28) located on board the railway vehicle (14).

10. The railway installation according to claim 8 or 9, wherein the interlocking system (36) is according to claim 6 and wherein the railway installation (16) comprises, for the railway equipment (32A, 32B, 32C, 32D, 32E, 32F) and for each beacon comprised in a predetermined area of the railroad track (12), an associated control unit (34A, 34B), the control unit comprising a housing (49A, 49B) receiving control devices (42A, 42B, 42C, 42D, 42E, 42F) for the pieces of railway equipment (32A, 32B, 32C, 32D, 32E, 32F) comprised in the predetermined area and the encoder(s) associated with the beacon(s) comprised in the predetermined area, each control device being configured to command the railway equipment with which it is associated based on command data computed by the generating module (62).
